# FASCICULE DE BREVET EUROPEEN

(11) **EP 0 237 409 B1**
(45) Date de publication et mention de la délivrance du brevet: **16.01.1991**
(21) Numéro de dépôt: 87400447.6
(22) Date de dépôt: 02.03.1987
(51) Int. Cl.: F21V 21/34, A47G 1/16

(54) **Dispositif pour la suspension et l'éclairage d'objets**
Vorrichtung zum Aufhängen und Beleuchten von Gegenständen
Device for the suspension and lighting of objects

(30) Priorité: 06.03.1986 FR 8603175
(43) Date de publication de la demande: 16.09.1987
(73) Titulaire: Soleansky, Christian, F-75009 Paris (FR)
(72) Inventeur: Soleansky, Christian, F-75009 Paris (FR)
(74) Mandataire: Joly, Jean-Jacques

(56) Documents cités:
- DE-A- 2 410 016
- DE-C- 1 135 576
- FR-A- 2 402 947
- US-A- 3 391 377

## Description

La présente invention concerne un dispositif pour la suspension et l'éclairage d'objets comme, per exemple, des tableaux, tapisseries, sculptures, ... , et plus particulièrement un dispositif du type comportant des moyens d'accrochage aptes à être accrochés sur un rail horizontal et portant des pièces de contact électrique destinées à être amenées en contact avec des conducteurs électriques courant le long du rail, de manière à assurerà la fois la liaison mécanique entre le rail et un objet relié aux moyens d'accrochage et de position réglable en direction verticale, et la liaison électrique entre le rail et des moyens d'éclairage associés à l'objet.

La demande de brevet allemand DE-A-2 410 016 décrit un dispositif de ce genre comprenant deux crochets fixés à l'objet et s'accrochant sur un rail, chaque crochet venant en contact avec un conducteur particulier, en forme de barre, porté par le rail.

De nombreux systèmes sont par ailleurs connus qui permettent de suspendre un luminaire à tout endroit désiré le long d'un rail. A titre d'exemple, on pourra se référer au brevet US-3 391 377 qui décrit plus particulièrement une pièce de raccordement reliée par un conducteur souple à la lampe du luminaire et muni de pièces de contact en forme de pointes aptes à perforer un isolant gainant les conducteurs portés par le rail. La suspension du luminaire est assurée séparément par des tiges qui s'accrochent sur le rail.

Un avantage des dispositifs connus évoqués ci- avant consiste dans la possibilité de modifier à volonté l'emplacement de l'objet suspendu le long du rail.

Toutefois, en particulier dans le cas de dispositifs pour la suspension et l'éclairage d'objets d'art, par exemple dans des salles d'exposition, il est également souhaitable de disposer de moyens qui combinent les fonctions de suspension et d'alimentation électrique le plus simplement possible tout en étant réutilisables pour différents types d'objets et en autorisant un réglage de la position des objets non seulement horizontalement le long du rail mais aussi verticalement.

L'invention a pour but de fournir un dispositif satisfaisant à ces exigences.

Ce but est atteint grâce à un dispositif dy type défini en tête de la présente description dont les moyens d'accrochage comportent:
-une tige verticale avec des conducteurs électrique portés par la tige le long de celle-ci,
-un module de liaison fixé à une extrémité de la tige et réalisé de manière à pouvoir s'engager sur le rail pour assurer la suspension de la tige et de l'objet fixé à celle-ci, le module de liaison comprenant les pièces de contact qui sont reliées respectivement aux conducteurs portés par la tige et qui font saillie du module de liaison pour venir respectivement au contact des conducteurs portés par le rail lorsque le module de liaison est engagé sur le rail,
-un moyen d'accrochage d'un objet monté sur la tige et de position réglable verticalement le long de celle-ci, et
-un module de connexion monté sur la tige et de position réglable verticalement le long de celle-ci, le module de connexion comprenant des éléments de connexion qui sont susceptibles d'être électriquement reliés à un dispositif d'éclairage et qui peuvent être amenés respectivement au contact des conducteurs portés par la tige.

Ainsi, la tige sert d'organe de suspension sur le rail et de liaison électrique avec les conducteurs du rail et les positions du moyen d'accrochage d'un objet et du module de connexion sur lequel peut être branché un dispositif d'éclairage sont réglables verticalement le long de la tige.

L'invention sera mieux comprise à la lecture de la description faite ci-après, à titre indicatif mais non limitatif, en référence aux dessins annexés sur lesquels:
-la figure 1 est une vue générale montrant différents éléments non assemblés d'un mode de réalisation d'un dispositif conforme à l'invention,
-la figure 2 est une vue en coupe transversale de la tige du dispositif de la figure 1,
-la figure 3 est une vue partielle du rail du dispositif de la figure 1,
-la figure 4 est une vue en coupe suivant le plan B-B de la figure 1 du module de connexion monté sur la tige du dispositif, et
-la figure 5 est une vue partielle en perspective du module de liaison entre la tige et le rail.

Tel que représenté sur la figure 1, le dispositif de suspension et d'éclairage comprend un rail 1 métallique ou en matière plastique destiné à être fixé horizontalement sur un mur ou surtoute autre partie verticale ou horizontale. Le rail 1 forme un élément de support pour une ou plusieurs tiges 2 à section rectangulaire ou carrèe, également en métal ou en matière plastique.

Le rail 1 (figures 1,3) forme non seulement une structure de support mais aussi un rail de distribution électrique. Deux conducteurs électriques 5a, 5b sont noyés dans une gaine isolante 4 qui s'étend longitudinalement sur toute la longueur du rail au fond d'une gouttière 3 formée par le rail. Les conducteurs 5a, 5b sont accessibles à travers des rainures 9a, 9b pratiquées dans la gaine isolante 4, à partir de la face supérieure de celle-ci, sur toute la longueur du rail. La tige 2 (figures 1,2) est également munie sur toute sa longueur de conducteurs électriques 6a, 6b noyés dans des gaines isolantes 8a, 8b qui sont logées dans des rainures formées le long de la tige sur deux faces opposées de celle-ci.

A une extrémité, la tige 2 est reliée électriquement et mécaniquement au rail 1 au moyen d'un module de liaison 10, tandis qu'un module de connexion 14 et une pièce d'accrochage 19 sont montés sur la tige 2 pour permettre respectivement l'alimentation électrique avec une lampe d'éclairage et l'accrochage d'un objet à suspendre.

Comme le montre la figure 4, le module de connexion 14, de préférence en matière plastique, présente un passage vertical de section correspondant à celle de la tige 2 de manière à pouvoir être enfilé sur celle-ci. Des passages horizontaux 14a, 14b sont formés dans module 14 qui s'ouvrent, à une de leurs extrémités, sur deux côtés opposés du module 14 et, à leurs autres extrémités, dans le passage traverse par la tige 2, au niveau des gaines isolantes 8a, 8b. Des bagues métalliques 15a, 15b sont insérées dans les deux passages 14a, 14b et y sont bloquées longitudinalement, par exemple par surmoulage du module 14. Dans les bagues 15a, 15b, sont vissées vis-pointeaux 16a, 16b. Des conducteurs 17a, 17b sont noyés dans le module 14 et relient les bagues 15a, 15b à une prise femelle formée sur un côté du module 14 pour permettre l'enfichage d'une prise 18 d'alimentation d'une lampe d'éclairage (non représentée).

Ainsi, la position du module de connexion 14 le long de la tige est aisément réglable, la liaison électrique avec les conducteurs 6a, 6b de la tige étant réalisée par perforation des gaines isolantes 8a, 8b par les pointes des vis pointeaux 16a, 16b lorsque celles-ci sont vissées dans les bagues 15a, 15b.

Bien que l'onn ait ici envisagé l'utilisation de vis pointeaux, on notera que tout autre dispositif connu permettant une connexion électrique sur un conducteur isolé pourra être utilisé, par exemple un dispositif de type auto-dénudant.

La pièce d'accrochage 19 est également réalisée de manière à pouvoir coulisser le long de la tige 2. Dans l'exemple illustre, cette pièce 19 est sous forme d'un bloc qui est muni d'un crochet et dont la fixation sur la tige est réalisée par blocage au moyen d'une vis, ou par auto-blocage sous l'effet du poids de l'objet suspendu. Bien entendu, toute autre forme désirée de pièce d'accrochage pourra être utilisée.

Le module de liaison 10 est une pièce de forme générale parallélépipédique par exemple en matière plastique. La forme du module 10 est choisie de manière que celui-ci se loge dans la gouttière 3 du rail 1, au-dessus de la gaine 4, en étant guidé entre des ailes verticales du rail qui délimitent latéralement la gouttière 3. Un logement 13 est formé dans le module 10 pour recevoir la partie d'extrémité repliée à 90° de la tige 2 (figures 1 et 5). Dans l'exemple illustré, le module de liaison 10 est en deux parties, une partie inférieure qui s'engage dans la gouttière du rail 1 et une partie supérieure 10a formant couvercle qui vient enserrer l'extrémité repliée de la tige 2.

Comme le montre plus particulièrement la figure 5, des pièces de contact 11 a, 11b sont insérées verticalement dans le module de liaison 10 et y sont plaquées par exemple par surmoulage de la partie inférieure de celui-ci. Les conducteurs 8a, 8b de la tige 2 se prolongent au-delà de l'extrémité repliée de la tige 2 pour être reliés aux pièces de contact 11a, 11b, par soudure ou par tout autre moyen approprié. Le couvercle 10a et la partie inférieure de module de liaison 10 sont conformés de manière à enserrer la partie d'extrémité repliée de la tige 2, les prolongations des conducteurs 8a et 8b et les parties des pièces de contact 11a, 11 auxquelles ces conducteurs sont reliés. La liaison entre le couvercle 10a et la partie inférieure du module 10 est réalisée par tout moyen approprié, par exemple au moyen de vis (non représentées) ou par collage.

Du côté inférieur du module de liaison 10, les pièces de contact 11a, 11b font saillie en des emplacement et sur une longueur tels qu'elles pénètrent dans les rainures 9a, 9b sur une distance suffisante pour venir au contact des conducteurs 5a, 5b du rail. La liaison électrique entre les pièces de contact 11 a, 11 b et les conducteurs respectifs 5a, 5b est assurée de façon efficace sous l'effet du poids de l'objet suspendu, poids transmis au module 10 par la tige 2, grâce à son extrémité repliée qui s'engage dans le module 10, ce dernier étant guidé verticalement entre les ailes verticales du rail 2 qui délimitent la gouttière 3.

La tige 2 et le module de liaison 10 peuvent être très facilement déplacés le long du rail 1 par simple décrochage et raccrochage de la tige, le raccrochage permettant de réaliser simultanément la liaison mécanique et la liaison électrique.

Le décrochage de l'objet suspendu à la tige 2 interrompt l'alimentation électrique du dispositif d'éclairage dans le mesure où le poids de la tige seule est insuffisant pour maintenir la connexion avec les conducteurs du rail. Cette interruption peut être mise à profit pour produire un signal d'alarme par détection de la variation de résistance électrique dans le circuit de charge alimenté par les conducteurs 5a, 5b, par suite de la déconnexion du dispositif d'éclairage. La variation de résistance électrique est détectée par tout moyen approprié, par exemple un circuit à pont de Wheatstone.

L'alimentation électrique étant réalisée par un circuit à deux conducteurs sans masse, on utilisera de préférence une source d'énergie électrique basse tension ou très basse tension.

## Revendications

1. Dispositif pour la suspension et l'éclairage d'objets comprenant des moyens d'accrochage (2, 10) aptes à être accrochés sur un rail horizontal (1) et portant des pièces de contact électrique (11a, 11b) destinées à être amenées en contact avec de conducteurs électriques (5a, 5b) courant le long du rail, de manière à assurer la suspension sur le rail d'un objet relié aux moyens d'accrochage et de position réglable en direction verticale, et la liaison électrique entre les conducteurs du rail et des moyens d'éclairage associés a l'objet, dispositif caractérisé en ce que les moyens d'accrochage comportent:
-une tige (2) verticale avec des conducteurs électriques (6a, 6b) portés par la tige le long de celle-ci,
-un module de liaison (10) fixé à une extrémité de la tige (2) et réalisé de manière à pouvoir s'engager sur le rail (1) pour assurer la suspension de la tige et de l'objet fixé à celle-ci, le module de liaison comprenant les pièces de contact (11a, 11b) qui sont reliées respectivement aux conducteurs (6a, 6b) portés par la tige et qui font saillie du module de liaison (10) pour venir respectivement an contact des conducteurs (5a, 5b) portés par le rail lorsque le module de liaison est engagé sur le rail,
-une pièce d'accrochage (19) d'un objet monté sur la tige (2) et de position réglable verticalement le long de celle-ci, et
-un module de connexion (14) monté sur la tige (2) et de position réglable verticalement le long de celle-ci, le module de connexion comprenant des éléments de connexion (16a, 16b) qui sont susceptibles d'être électriquement reliés à un dispositif d'éclairage et qui peuvent être amenés respectivement au contact des conducteurs (6a, 6b) portés par la tige.

2. Dispositif selon la revendication 1, caractérisé en ce que les pièces de contact (11 a, 11 b) font saillie du module de liaison (10) pour réaliser la liaison électrique avec les conducteurs (5a, 5b) du rail (1) à travers des rainures formées dans un isolant (4) entourant ceux-ci.

3. Dispositif selon l'une quelconque des revendications 1 et 2, caractérisé en ce que le module de liaison (10) s'adapte dans un gouttière (3) du rail (1) au fond de laquelle sont disposés les conducteurs électriques (5a, 5b) du rail.

4. Dispositif selon l'une quelconque des revendications 1 à 3, caractérisé en ce que le module de connexion (14) comprend des élément de connexion (16a, 16b) qui établissent une liaison électrique avec les conducteurs (6a, 6b) de la tige par perforation d'une gaine isolante entourant chacun de ceux-ci.

5. Dispositif selon l'une quelconque des revendications 1 à 4, caractérisé en ce que des moyens sont prévus pour signaler le décrochage de l'objet suspendu à la tige par détection de la déconnexion du dispositif d'éclairage résultant de l'interruption de la liaison électrique avec les conducteurs électriques du rail.

## Patentansprüche

1. Vorrichtung zum Aufhängen und Beleuchten von Gegenständen, mit Aufhängeeinrichtungen (2, 10), die geeignet sind, auf einer horizontalen Schiene (1) angehängt zu werden und elektrische Kontaktstücke (11a, 11b) tragen, die dazu bestimmt sind, in Kontakt mit elektrischen Leitern (5a, 5b) gebracht zu werden, die entlang der Schiene verlaufen, derart, daß die Aufhängung auf der Schiene eines mit den Einrichtungen zum Aufhängen und zum Einstellen der Position in vertikaler Richtung verbundenen Gegenstandes und die elektrische Verbindung zwischen den Leitern der Schiene und den dem Gegenstand zugeordneten Beleuchtungseinrichtungen sichergestellt wird,
wobei die Vorrichtung dadurch gekennzeichnet ist, daß die Aufhängeeinrichtungen aufweisen:
eine vertikale Stange (2) mit den elektrischen Leitern (6a, 6b), die von der Stange entlang derer getragen werden,
ein Verbindungsmodul (10), das an einem Ende der Stange (2) befestigt ist und so ausgebildet, daß es in die Schiene (1) eingreifen kann, um die Aufhängung der Stange und des Gegenstandes, der an dieser befestigt ist, sicherzustellen, wobei das Verbindungsmodul die Kontaktstücke (11a, 11 b) aufweist, die entsprechend mit den Leitern (6a, 6b) verbunden sind, die von der Stange getragen werden, und die über das Verbindungsmodul (10) vorspringen, um entsprechend in Kontakt mit den Leitern (5a, 5b) zu kommen, die von der Schiene getragen werden, wenn das Verbindungsmodul in die Schiene eingreift,
ein Teil (19) zum Anhängen eines auf der Stange (2) angebrachten Gegenstandes und zum vertikalen Einstellen der Position entlang dieser, und
ein an der Stange (2) angebrachtes Modul (14) zum Verbinden bzw. Anschließen und zum vertikalen Einstellen der Position entlang dieser, wobei das Anschlußmodul Verbindungselemente (16a, 16b) aufweist, die in der Lage sind, elektrisch mit einer Beleuchtungsvorrichtung verbunden zu werden, und die entsprechend in Kontakt mit den Leitern (6a, 6b) gebracht werden können, die von der Stange getragen werden.

2. Vorrichtung nach Anspruch 1, dadurch gekennzeichnet, daß die Kontaktstücke (11a, 11b) über das Verbindungsmodul (10) vorspringen, um die elektrische Verbindung mit den Leitern (5a, 5b) der Schiene (1) über Kerben hinweg herzustellen, die in einem diese umgebenden Isolator (4) ausgebildet sind.

3. Vorrichtung nach Anspruch 1 oder 2, dadurch gekennzeichnet, daß das Verbindungsmodul (10) sich einer Rinne (3) der Schiene (1) anpaßt, an deren Boden die elektrischen Leiter (5a, 5b) der Schiene angeordnet sind.

4. Vorrichtung nach einem der Ansprüche 1 bis 3, dadurch gekennzeichnet, daß das Anschlußmodul (14) Verbindungselemente (16a, 16b) aufweist, die eine elektrische Verbindung mit den Leitern (6a, 6b) der Stange durch Perforation einer isolierenden Hülle, die jeden von diesen umgibt, herstellt.

5. Vorrichtung nach einem der Ansprüche 1 bis 4, dadurch gekennzeichnet, daß Einrichtungen vorgesehen sind, um das Abhängen des an der Stange aufgehängten Gegenstandes anzuzeigen durch Erfassen der Loslösung der Beleuchtungsvorrichtung, resultierend aus der Unterbrechung der elektrischen Verbindung mit den elektrischen Leitern der Schiene.

## Claims

1. Device for the suspension and lighting of objects comprising hanging means (2, 10) adapted to be hung on a horizontal rail (1) and carrying electrical contact pieces (11a, 11b) designed to be brought into contact with electrical conductors (5a, 5b) running along the rail, so as to ensure suspension on the rail of an object connected to the hanging means and whose position is ajustable in vertical direction, and the electrical connection between the conductors of the rail and lighting means operationally-coupled to said object, device characterized in that the hanging means comprise:
-a vertical bar (2) with electrical conductors (6a, 6b) carried by the bar along the latter,
-a coupling module (10) fixed on one end of the bar (2) and produced so as to be engageable on the rail (1) to ensure suspension of the bar and of the object hanging thereon, the coupling module comprising contact pieces (11a, 11b) which are respectively connected to the conductors (6a, 6b) carried by the bar and which project from the coupling module (10) in order to contact respectively with conductors (5a, 5b) carried by the rail when the coupling module is engaged on said rail,
-a hanging piece (19) for hanging an object mounted on said bar (2) and of position vertically adjustable along the latter, and
-a connecting module (14) mounted on the bar (2) and of position vertically adjustable along the latter, said connecting module comprising connecting elements (16a, 16b) adapted to be electrically connected to a lighting device and which can be respectively brought in contact with conductors (6a, 6b) carried by the bar.

2. Device according to claim 1, characterized in that the contact pieces (11a, 11b) project from the coupling module (10) to achieve the electrical connection with the conductors (5a, 5b) of the rail (1) through grooves formed in an insulating element (4) provided around said conductors.

3. Device according to any one of claims 1 and 2, characterized in that the coupling module (10) can fit into a channel (3) of the rail (1) at the bottom of which are placed the electrical conductors (5a, 5b) of the rail.

4. Device according to any one of claims 1 to 3, characterized in that the connecting module (14) comprises connection elements (16a, 16b) making an electrical connection with the conductors (6a, 6b) of the bar by perforating an insulating sheath enclosing each of said conductors.

5. Device according to any one of claims 1 to 4, characterized in that means are provided for signalling when an object hanging on the bar has been unhooked, by detecting the disconnection of the lighting device resulting from an interruption in the electrical connection with the electrical conductors of the rail.
